# FASCICULE DE BREVET EUROPEEN

(11) **EP 0 082 784 B1**
(45) Date de publication et mention de la délivrance du brevet: **04.12.1985**
(21) Numéro de dépôt: 82402333.7
(22) Date de dépôt: 17.12.1982
(51) Int. Cl.: F17C 5/00, F17C 13/02

(54) **Procédé et installation de contrôle automatique simultané de l'étanchéité et du bon fonctionnement de robinets de bouteilles de gaz comprimé ou liquéfié**
Verfahren und Vorrichtung zu gleichzeitiger automatischer Kontrolle der Abdichtung und des guten Betriebes von Hähnen von Flaschen für komprimiertes oder verflüssigtes Gas
Process and apparatus for the simultaneous automatic control of the tightness and the well functioning of valves for compressed or liquefied gas bottles

(30) Priorité: 22.12.1981 FR 8124012
(43) Date de publication de la demande: 29.06.1983
(73) Titulaire: ELF ANTARGAZ, 75828 Paris Cedex 17 (FR)
(72) Inventeur: Lherault, Jean, F-75017 Paris (FR)
(74) Mandataire: Phélip, Bruno

## Description

L'invention concerne un procédé et une installation de contrôle automatique simultané de l'étanchéité et du bon fonctionnement de robinets de bouteilles de gaz comprimé ou liquéfié.

Une fois que les bouteilles ont été remplies de gaz comprimé ou liquéfié et leurs robinets fermés, il est nécessaire de détecter les fuites éventuelles des robinets, par exemple à l'aide d'un détecteur du type à combustion catalytique ou bien d'un analyseur infrarouge. Cette opération de détection de fuites est réalisée dans la condition la plus défavorable du robinet, c'est-à-dire lorsqu'il est ouvert. Or dans les installations existantes de remplissage de bouteilles, celles-ci sortent du carrousel de remplissage avec le robinet fermé et également avec un écrou ou une capsule d'étanchéité placé sur le net du robinet. Pour effectuer le contrôle d'étanchéité, il faut par conséquent ouvrier le robinet avant l'appareil de contrôle et effectuer ensuite sa refermeture.

Une installation de cette sorte est décrite dans GAZ D'AUJOURD'HUI, vol. 97, no 5, mai 1973, pages 211-222, Paris, FR.

Dans une installation existante, il est prévu respectivement avant et après le poste de détection du fuites un poste d'ouverture et un poste de refermeture dans chacun desquels intervient un système d'actionnement de volant de robinet comportant un chapeau conique actionné pneu- matiquement et qui est descendu sur le volant de manière à le faire tourner par frottement. Dans un tel système, pour être assuré d'une bonne efficacité d'ouverture et de refermeture des volants, on agit sur différents paramètres tels que la force d'entraîment pneumatique du chapeau conique, le coefficient de frottement entre la matière du chapeau et le volant du robinet et la durée totale de l'opération d'ouverture ou de refermeture, mais il s'est avéré en pratique qu'un tel système était imprécis pour les raisons suivantes: on a affaire à des volants de robinets de formes extrêmement différentes et le fait d'opérer par friction se traduit par un risque important de patinage, de sorte que, la durée de l'opération étant très limitée, on enregistre des écarts importants à l'ouverture; lors de la refermeture, on rencontre les mêmes risques et on n'est absolument pas certain du résultat final. D'autre part il n'est pas possible de tenir compte des différents états dans lesquels peut arriver un robinet, comme cela sera précisé dans la suite.

En conséquence ce système, comme d'aill- leurs tous les systèmes de détection du fuites de types connus, ne permet pas d'effectuer d'une part la vérification du bon état de fonctionnement des robinets de bouteilles et d'autre part de définir des conditions précises de refermeture de ces robinets, comme cela est en train d'être imposé par les nouvelles réglementations concernant les boueilles de gaz comprimé ou liquéfié.

L'invention a pour but de remédier aux inconvénients précités à l'aide d'on procédé et d'une installation permettant le contrôle automatique simultané de l'étanchéité et du bon fonctionnement de robinets de bouteilles de gaz comprimé ou liquéfié, grâce à une analyse précise des angles de rotation et des couples à l'ouverture et à la refermeture du volant de robinet.

Ainsi le procédé selon l'invention qui est applicable à des bouteilles de gaz comprimé ou liquéfié de toutes natures et dimensions, se présentant avec un robinet capsulé, fermé, consiste essentiellement en ce que:
- dans un premier stade, on ouvre le volant du robinet d'un angle déterminé en détectant une anomalie éventuelle du robinet par une analyse des conditions angulaires et dynamiques d'ouverture,
- dans un second stade, on soumet le robinet à une opération de détection de fuites, par exemple à l'aide d'un système infrarouge, et on analyse les résultats du contrôle,
- dans un troisième stade, on referme le volant du robinet du même angle que celui d'ouverture, en détectant une anomalie éventuelle du robinet par une analyse des conditions angulaires et dynamiques de fermeture, et
- dans un quatrième stade, on traite les informations d'analyse obtenues dans les premier, second et troisième stades de manière à obtenir un résultat final de contrôle en fonction duquel on laisse passer une bouteille correcte dans la ligne de transport ou bien on éjecte une bouteille incorrecte de celle-ci.

L'invention concerne aussi les caractéristiques ci-après considérées isolément ou selon toutes leurs combinaisons techniquement possibles:
- dans le premier stade, en vue de la détection d'une anomalie éventuelle du robinet, telle qu'un coincement à l'ouverture, on effectue l'analyse de telle sorte que, si d'une part l'angle d'ouverture reste nul ou n'atteint pas ladite valeur déterminée et si d'autre part le couple d'ouverture dépasse une valeur prédéterminée, il se produise un signal d'éjection de bouteille incorrecte;
- dans le troisième stade, en vue de la détection d'une anomalie éventuelle du robinet, telle qu'un coincement dans le sens de fermeture, un volant tournant fou ou tout autre dommage, on effectue l'analyse de telle sorte que, si d'une part l'angle de refermeture ne reprend pas la même valeur que l'angle d'ouverture et si d'autre part le couple de refermeture dépasse une valeur prédéterminée dans toute la plage angulaire de refermeture du volant de robinet, il se produise un signal de rejet de bouteille incorrecte;
- le couple de refermeture du volant de robinet est réglé de façon à obtenir une valeur finale toujours constante d'un robinet à l'autre et permettant une manoeuvre facile d'ouverture pour l'usager.

L'invention concerne également une installation pour la mise en oeuvre du procédé définie ci-dessus, cette installation étant pourvue d'une superstructure permettant le passage du transporteur de bouteilles et le support des différents composants et comprenant:
- un poste d'ouverture de robinet faisant tourner le volant d'un angle, déterminé, ledit poste comprenant:
   - un dispositif d'actionnement de volant pourvu d'un moyen de serrage/desserrage et d'un moyen d'entraînement en rotation,
   - un moyen de limitation de couple à l'ouverture,
   - un moyen de définition d'angle de rotation émettant un signal d'analyse d'angle,
- un poste de détection de fuites comportant un dispositif détecteur approprié, par exemple un analyseur infrarouge, qui produit un signal en cas de détection de fuites,
- un poste de refermeture de robinet faisant tourner le volant en sens inverse du même angle qu'à l'ouverture, ledit poste comprenant:
   - un dispositif d'actionnement de volant pourvu d'un moyen de serrage/desserage et d'un moyen d'entraînement en rotation,
   - un moyen de limitation de couple de refermeture,
   - un moyen pour obtenir un couple final de fermeture constant,
   - un moyen de définition d'angle de rotation émettant un signal d'analyse d'angle,
- un poste d'éjection de bouteille incorrecte, pourvu d'un dispositif de commande recevant et traitant les signaux d'analyse provenant des postes d'ouverture, de contrôle et de refermeture de manière à assurer, lorsque l'un quelconque desdits signaux indique une fuite ou une anomalie du robinet, l'éjection de la bouteille incorrecte de la ligne de transport.

L'installation selon l'invention peut en outre présenter les autres particularités suivantes, considérées isolément ou selon toutes leurs combinaisons techniquement possibles:
- les dispositifs d'actionnement pour l'ouverture et la refermeture du volant de robinet sont identiques ou au moins de nature semblable.
- le dispositif d'actionnement est du type pneumatique et comprend un corps muni de mors de serrage/desserage, du volant de robinet ainsi que d'une came à un lobe servant à définir l'angle prédéterminé de rotation et coopérant avec deux galets d'actionnement de valves d'information, ledit corps étant prolongé par un bras reelié à un vérin pneumatique de manoeuvre;
- dans le poste d'ouverture, le moyen de limitation de couple est un dispositif à manodétendeur réglant la pression pneumatique dans le vérin d'actionnement pour produire un couple constant.
   - dans le poste de refermeture, le moyen de limitation de couple comprend d'une part un dispositif à manodétendeur tel que celui du poste d'ouverture en vue de maintenir le couple en dessous d'une valeur déterminée en cours de fermeture et d'autre part par un système formant clé dynamométrique qui déclenche en fin de refermeture lorsque le couple dépasse ladite valeur déterminée;
   - dans les différents postes, les ensembles d'ouverture-détection de fuites-refermeture sont chacun déplaçables verticalement l'aide d'un mécanisme approprié, tel qu'un vérin pneumatique so- lidiare de la superstructure de l'installation, entre une position de travail et une position de retrait permettant le transfert des bouteilles sur la ligne de transport.
   - dans le poste d'ouverture, on prévoit complémentairement que le moyen de limitation de couple d'ouverture émette un signal d'analyse de couple qui est également pris en compte pour l'éjection de bouteille incorrecte.
   - dans le poste de refermeture on prévoit complémentairement que le moyen de limitation de couple de refermeture émette un signal d'analyse de couple qui est également pris en compte pour l'éjection de bouteille incorrecte.

D'autres avantes et caractéristiques de l'invention seront mis en évidence dans la suite de la description donnée à titre d'exemple non limitatif, en référence aux dessins annexés dans lesquels:
Fig. 1 est un schéma de principe illustrant les différents stades du procédé selon l'invention.
Fig. 1A est une vue en élévation schématique d'un robinet de bouteille, destinée à faciliter la description de l'invention.
Fig. 2 est une vue en plan d'un exemple de réalisation du dispositif d'ouverture et de refermeture de volant de robinet, le système dynamométrique n'étant pas représenté et
Fig. 3 est une vue en élévation et en coupe verticale axiale du dispositif de la figure 2, montrant également le mécanisme de montée et descente de ce dispositif.

Comme cela a été précisé, les bouteilles sortent d'une installation de remplissage avec le robinet fermé et il faut alors vérifier l'étanchéité de ce dernier dans la condition d'ouverture. Après l'opération de détection de fuites, le robinet doit évidemment être refermé dans des conditions permettant ensuite sa réouverture facile par l'usager.

La seule détection des fuites ne permet cependant pas de définir si un robinet peut ensuite fonctionner correctement. Or on a constaté qu'un robinet peut arriver dans les différents états suivants:
- état correct,
- difficulté de manoeuvre,
- coincement à l'ouverture,
- coincement à la fermeture,
- blocage permanent du volant dans les deux sens,
- volant tournant fou ou même robinet cassé.

Pour détecter ces différents états, on peut évidemment envisager une ouverture et une refermeture manuelles avec estimation humaine du bon ou du mauvais fonctionnement du robinet. Cependant une telle façon d'opérer présente également des lacunes car d'une part elle va en sens inverse d'une automatisation et d'autre part elle constituerait une opération astreignante à cause des cadences élevées des installations de remplissage qui peuvent traiter de 1000 à 3000 bouteilles par heure; en outre il n'est pas possible d'engendrer, en faisant intervenir le facteur humain, un couple constant de refermeture.

Dans les installations automatiques connues, on fait intervenir des systèmes tels que celui décrit dans le préambule du présent texte, mais on se heurte alors à une très grande imprécision d'une part en ce qui concerne les angles d'ouverture et de refermeture des volants de robinet et d'autre part en ce qui concerne la génération et la constance des couples d'ouverture et de refermeture.

La demanderesse a donc étudié le problème et elle a mis au point un procédé et un installation de contrôle automatique simultané d'étanchéité et de bon fonctionnement de robinets de bouteilles de gaz comprimé ou liquéfié qui permettent de remédier aux inconvénients des réalisations connues en utilisant la caractéristique essentielle suivante: ouvrir le robinet d'un angle déterminé en analysant les conditions angulaires et dynamiques d'ouvertures puis, après contrôle d'étanchéité, refermer ce robinet du même angle déterminé en effectuant une analyse semblable des conditions angulaires et dynamiques de refermeture.

Sur la figure 1, on a mis en évidence de façon schématique les différents postes de l'installation selon l'invention. Les bouteilles B arrivent sur un transporteur T, avec leurs robinets R fermés et pourvus sur leurs nez N d'un élément d'étanchéité constitué par une capsule sertie C ou bien un bouchon vissé, comme indiqué sur la figure 1 A.

L'installation comprend quatre postes qui sont répartis le long du transporteur T, à savoir un poste I d'ouverture de volant de robinet, un poste Il de détection de fuites, un poste III de refermeture de volant de robinet et un poste IV d'éjection de bouteilles incorrectes.

Dans le poste 1, on effectue l'ouverture du volant de robinet d'un angle déterminé, désigné par A sur la figure 1 et qui peut par exemple être d'un quart de tour, cette rotation étant assurée par un dispositif approprié, qui sera décrit dans la suite et qui vient se serrer sur le robinet, à la différence des réalisations connues où l'ouverture se fait par application d'un frottement. En conséquence, dans le système selon l'invention, on ne fait intervenir, pour vérifier les conditions d'ouverture du robinet, que deux paramètres, à savoir le couple exercé et l'angle de rotation. Au cours de l'opération d'ouverture, ces deux paramètres sont analysés en vue de détecter une anomalie éventuelle du robinet si leurs valeurs réelles respectives dépassent ou n'atteignent pas les valeurs de consigne. Ainsi un blockage du volant de robinet, correspondant à un coincement à l'ouverture, entraîne une augmentation du couple d'entraînement en rotation qui, si celui-ci dépasse la valeur de consigne, provoque la génération d'un signal de rejet de bouteille transmis par le conducteur 1 à un dispositif de commande PC du poste d'éjection de bouteille IV en vue de l'éjection de la bouteille défecteuse. De même si l'angle d'ouverture a n'atteint pas la valeur de consigne A, cela indique l'existence d'une anomalie du robinet se traduisant également par la génération d'un signal appliqué au dispositif PC pour commander l'éjection de la bouteille correspondante. Ainsi une bouteille jugée défectueuse au poste 1 franchit les postes Il et III et elle est éjectée de la ligne de transport T par dérivation sur la ligne DR.

Une bouteille à robinet correct ayant satisfait au contrôle effectué dans le poste est immobilisée ensuite par des moyens non représentés dans le poste Il où doit s'effectuer un contrôle d'étanchéité. On ne décrira pas de façon détaillée l'agencement de ce poste car il est connu. Il peut par exemple être de type décrit dans la demande de brevet français déposée par la demanderesse le 29 Mai 1979 sous le N° 7 913 633 pour »Procédé et installation pour détecter les fuites sur des récipients contenant un fluide gazeux sous pression, notamment un gaz de pétrole liquéfié«.

Ce poste est également relié par un conducteur 2 au dispositif de commande PC de manière à déclencher éventuellement le rejet d'une bouteille défectueuse dans le poste IV.

La bouteille définie comme correcte par ce poste Il est ensuite transférée dans le poste III où doit être effectuée la refermeture du volant de robinet du même angle qu'à l'ouverture, c'est-à-dire de l'angle désigné par (-A) sur la figure 1. Il est prévu un dispositif analogue à celui du poste I, qui vient se serrer sur le volant pour assurer sa rotation en sens inverse. En conséquence il n'intervient à nouveau que deux paramètres, à savoir l'angle de rotation et le couple, qui font l'objet d'analyses respectives pour définir l'état du robinet. Ainsi, si l'angle de rotation,8 du volant n'atteint pas la valeur (-A) cela indique un coincement à la refermeture et par conséquent un robinet incorrect. Si l'angle β dépasse la valeur (-A), cela indique que le volant, effectivement ouvert de l'angle A dans le poste I, ne se trouvait cependant pas dans la position de fermeture complète puisque l'angle de refermeture est supérieur à A; on est donc en présence d'une anomalie du robinet et le poste III émet dans les deux cas précités un signal de rejet de bouteille qui est transmis par le conducteur 3 au dispositif PC assurant la commande du poste IV.

Le couple exercé pour la fermeture du robinet a également une grande importance. Conformément à une caractéristique de l'invention, ce couple est réglé à l'aide d'une moyen dynamométrique, qui sera décrit dans la suite, de façon à ne pas dépasser, dans la position limite de refermeture correspondant à l'angle (-A), une valeur déterminée qui est choisie pour faciliter la manoeuvre ultérieure du volant par l'usager de la bouteille. On notera que si, au cours du mouvement de refermeture, le couple venait à dépasser cette valeur, le poste III appliquerait au dispositif PC, par l'intermédiaire du conducteur 3, un signal de rejet de bouteille incorrecte.

Le procédé et l'installation selon l'invention permettent non seulement de contrôler l'étanchéité du robinet d'une bouteille de gaz comprimé ou liquéfié, cette opération s'effectuant dans le poste Il, mais également de vérifier le bon fonctionnement du robinet grâce au processus d'ouverture et de refermeture du volant du même angle A et grâce à l'analyse des deux paramètres constitués par l'angle de rotation et le couple exercé, ces opérations s'effectuant dans les postes 1 et III. En outre, les bouteilles sont livrées avec leurs robinets toujours fermés avec un couple constant facilitant son ouverture ultérieure par l'usager.

On va maintenant décrire le dispositif d'actionnement de volant qui est prévu dans chacun des postes et III et dont on a représenté un exemple de réalisaton respectivement en vue en plan sur la figure 2 et en vue en coupe verticale axiale partielle sur la figure 3. Ce dispositif comprend un corps rotatif de profil aplati, désigné dans son ensemble par 4 et pourvu d'un côté d'un bras d'actionnement 5 et de l'autre côté d'une came à un lobe désigné par 6 et pouvant tourner entre deux positions définies par les axes OX et OY, qui font entre eux un angle égal à l'angle prédéterminé A d'ouverture et de fermeture du volant de robinet. Sur la face inférieure de ce corps est fixé, comme indiqué en 19/19' sur la figure 3, un carter annulaire dans lequel sont montés des mors 17,17', 17" de serrage du volant V, ainsi que leurs mécanismes de serrage/desserrage, qui peuvent être de types bien connus et qui, pour cette raison, n'ont pas été représentés en détail sur les dessins. Egalement, il va de soi que le nombre de mors, égal, à trois sur les dessins, n'est absolument pas limitatif de l'invention et qu'on peut envisager l'intervention d'un nombre inférieur ou supérieur de mors en vue de tenir compte de la meilleure façon possible des différences de diamètres et de profils des divers volants de robinets existants sur le marché, la caractéristique essentielle de ce système consistant en ce qu'il agit sur le volant par serrage mécanique de manière à bien se solidariser avec lui et non par un simple frottement, avec glissement éventuel, comme dans les réalisations connues.

Le bras 5 est relié à son extrémité, par l'intermédiaire d'un pivot 12, à la tige 11 d'un vérin d'actionnement 9, 10. Ce vérin est relié par l'intermédiaire de deux tuyaux flexibles désignés par 14 et 15 à un distributeur 13 lui-même raccordé à un mano-détendeur 16. Il va de soi que le plan diamétral horizontal du vérin coïncide avec le plan horizontal médian du corps 4. En outre, le vérin peut tourner autour d'un pivot 24 au cours de l'entraînement du bras 5, comme indiqué par l'angle B.

Pour contrôler que l'angle d'ouverture et l'angle de refermeture atteignent bien la valeur A, il est prévu dans ce dispositif un système comportant une came à un lobe 6 qui coopère avec deux galets 7, 7' dont les positions définissent l'ange A et qui sont eux-mêmes reliés à des éléments générateurs de signaux. Ces éléments, par exemple des valves pneumatiques d'information, fournissent un signal indiquant un robinet correct seulement si les deux conditions suivantes sont satisfaites à chaque cycle de fonctionnement du dispositif.
- le galet, par exemple 7, initialement en contact avec le lobe 6, doit obligatoirement quitter sa position limite désignée par 18 sur
la figure 2; dans la négative, cela signifie un coincement à l'ouverture ou un coincement à la refermeture du robinet;
- en outre, en fin de cycle, le lobe 6 doit obligatoirement amener l'autre galet 7' dans sa position limite respective 18' pour confirmer ainsi que le dispositif a bien tourné de l'angle A.

Il va de soi que ce système à came et galets n'est pas limitatif de la présente invention et qu'on pourra envisager tout autre système, par exemple des systèmes à taquets et contacteurs électriques, etc.

Le contrôle du couple d'entraînement en rotation du volant est assuré à l'aide d'un dispositif dynamométrique, représenté schématiquement en 20 sur la figure 3 et qui agit à la façon d'une clé dynamométrique pour immobiliser l'ensemble quand le couple exercé par le vérin 9 dépasse, sous l'effet d'une anomalie existant dans le robinet, une valeur prédéterminée.

L'ensemble constitué par le corps 4, le vérin 9, les galets 7, 7', et les éléments d'information 8, 8' est monté dans un châssis schématisé par des lignes en traits mixtes 21, ce châssis étant lui-même suspendu à un cylindre d'actionnement schématisé en 22 de façon que le châssis 21 puisse être relevé et descendu, commme indiqué par la double flèche 23, pour amener le dispositif d'actionnement dans la zone d'action sur un volant V, où il vient se poser sur le volant par la partie d'appui 25 et le plan 26, et pour le déplacer ensuite en retrait afin de permettre le transfert de la bouteille sur le transporteur T.

Il est à noter que, dans le poste d'ouverture, on peut se passer du dispositif dynamométrique 20 et faire intervenir seulement le manodétendeur 16, coopérant avec des éléments appropriés pour immobiliser le dispositif au cas où le couple exercé par le vérin à l'ouverture dépasse, du fait d'une anomalie du robinet, ladite valeur prédéterminée.

Au contraire, lors de l'opération de refermeture, on a besoin d'une plus grande précision pour l'établissement du couple final de resser- rage et c'est pourquoi il convient d'équiper le dispositif d'actionnement installé dans ce poste d'un dispositif dynamométrique.

Le poste d'éjection de bouteilles incorrectes est un simple poste d'aiguillage placé dans une ligne de transport et il peut être d'une conception connue dont on ne donnera pas une description détaillée dans la suite. Ce poste est commandé, comme indiqué ci-dessus, par le dispositif de commande PC qui reçoit des signaux provenant des postes I, II, 111 par l'intermédiaire des conducteurs 1, 2, 3 et qui applique au poste IV des signaux correspondants par l'intermédiaire du conducteur4.

Après exécution des opérations décrites ci-dessus, on est sûr que le robinet est étanche quand il est ouvert, puisque le contrôle d'étanchéité a été fait dans cette condition. Or le robinet entre dans l'installation et en sort avec une capsule d'étanchéité C avec joint sertie sur le nez N du robinet. Pour parfaire le contrôle, on peut s'assurer que le robinet est bien étanche quand il est fermé en détectant l'existence d'une fuite éventuelle à l'intérieur du robinet. On prévoit alors entre le poste 111 et le poste IV, un poste de contrôle supplémentaire, non représenté sur la figure 1 et où, conformément à la présente invention, on opère de la façon suivante: on perfore le fond de la capsule à l'aide d'un poinçon creux formant trocart s'appliquant d'une façon étanche sur la surface extérieure du fond de la capsule et on effectue une analyse de la pression à l'intérieur du nez du robinet pour détecter une fuite éventuelle du siège de robinet et contrôler ainsi son état.

Le perçage peut être réalisé de deux manières:
(a) perçage d'un gros trou dégageant complé- tement le passage intérieur du nez, c'est-à-dire un trou définitif pour l'usager, mais on perd alors l'avantage de la propriété d'étanchéité tout en conservant la propriété anti- violation,
(b) perçage d'un petit trou avec un trocart en forme d'aiguille fine, le trou dans le joint se refermant ensuite de façon suffisamment étanche lorsque l'aiguille est sortie de la capsule, ce qui permet de converser la propriété d'étanchéité et la propriété d'anti-violation.

L'invention n'est pas limitée par les modes de réalisation qui ont été décrits ci-dessus à titre d'exemples.

## Revendications

1. Procédé de contrôle automatique simultané de l'étanchéité et du bon fonctionnement de robinets de bouteilles de gaz comprimé ou liquéfié arrivant en ligne et avec le robinet capsulé, fermé en provenance de l'installation de remplissage, caractérisé en ce que:
- dans un premier stade (I), on ouvre le volant du robinet d'un angle déterminé (A) en détectant une anomalie éventuelle du robinet par une analyse des conditions angulaires et dynamiques d'ouverture,
- dans un second stade (II), on soumet le robinet à une opération de détection du fuites, par exemple à l'aide d'un système infrarouge, et on analyse les résultats du contrôle,
- dans un troisième stade (III), on referme le volant du robinet du même angle (-A) que celui d'ouverture, en détectant une anomalie éventuelle du robinet par une analyse des conditions angulaires et dynamiques de fermeture, et
- dans un quatrième stade (IV), on traite (RC) les informations d'analyse obtenues dans les premier, second et troisième stades de manière à obtenir un résultat final de contrôle en fonction duquel on laisse passer une bouteille correcte dans la linge de transport ou bien on éjecte (DR) une bouteille incorrecte de celle-ci.

2. Procédé selon la revendication 1, caractérisé en ce que, dans le premier stade, en vue de la détection d'une anomalie éventuelle du robinet, tel qu'un coincement à l'ouverture, on effectue l'analyse de telle sorte que, si d'une part l'angle d'ouverture reste nul ou n'atteint pas ladite valeur déterminée et si d'autre part le couple d'ouverture dépasse une valeur prédéterminée, il se produise un signal d'éjection de bouteille incorrecte.

3. Procédé selon la revendication 1, caractérisé en ce que, dans le troisième stade, en vue de la détection d'une anomalie éventuelle du robinet, telle qu'un coincement dans le sens de fermeture, un volant tournant fou ou tout autre dommage, on effectue l'analyse de telle sorte que, si d'une part l'angle de refermeture ne reprend pas la même valeur que l'angle d'ouverture et si d'autre part le couple de refermeture dépasse une valeur prédéterminée dans toute la plage angulaire de refermeture du volant de robinet, il se produise un signal de rejet de bouteille incorrecte.

4. Procédé selon l'une des revendications 1 et 3, caractérisé en ce que le couple de refermeture du volant de robinet est réglé de façon à obtenir une valeur finale toujours constante d'un robinet à l'autre et permettant une manoeuvre facile pour l'usager.

5. Installation pour la mise en oeuvre du procédé selon l'une quelconque des revendications 1 à 4, comportant une superstructure permettant le passage du transporteur de bouteilles et assurant le support des différents composants, installation caractérisée en ce qu'elle comprend:
- un poste d'ouverture de robinet (I) faisant tourner le volant (V) d'un angle déterminé (A), ledit poste comprenant:
- un dispositif d'actionnement de volant (4, 5, 6) pourvu de moyens de serrage/ desserrage (17, 17', 17", 19, 19') et d'un moyen d'entraînement en rotation (9, 10,11),
- un moyen (16) de limitation de couple à l'ouverture
- un moyen de définition d'angle de rotation (6, 7, 7', 8, 8') émettant un signal d'analyse d'angle,
- un poste de contrôle d'étanchéité (11) comportant un dispositif de détection de fuites approprié, par exemple un analyseur infrarouge, qui produit un signal d'analyse d'étanchéité;
- un poste de refermeture de robinet (III) faisant tourner le volant en sens inverse du même angle qu'à l'ouverture, ledit poste comprenant:
- un dispositif d'actionnement (4, 5, 6) de volant pourvu de moyens (17, 17', 17", 19, 19') de serrage/desserrage et d'un moyen d'entraînement en rotation (9, 10,11).
- un moyen (16, 20) de limitation de couple de refermeture,
- un moyen pour obtenir un couple final de fermeture constant,
- un moyen de définition d'angle de rotation (6, 7, 7', 8, 8') émettant un signal d'analyse d'angle,
- un poste d'éjection de bouteille incorrecte (IV), pourvu d'un dispositif de commande (PC) recevant et traitant les signaux d'analyse provenant des postes d'ouverture, de contrôle et de refermeture de manière à produire, lorsque l'un quelconque desdits signaux indique une fuite ou une anomalie du robinet, l'éjection de la bouteille incorrecte de la ligne de transport.

6. Installation selon la revendication 5, caractérisée en ce que les dispositifs d'actionnement (4; 5, 6) pour l'ouverture et la refermeture du volant (V) de robinet sont identiques ou au moins de nature semblable.

7. Installation selon l'une des revendications 5 et 6, caractérisée en ce que le dispositif d'actionnement est du type pneumatique et comprend un corps (4) muni de mors de serrage/desserrage du volant de robinet ainsi que d'une came à un lobe (6) coopérant avec deux galets (7, 7') d'actionnement de valves d'information pour définir l'angle prédéterminé de rotation (A), ledit corps étant prolongé par un bras (5) relié à un vérin pneumatique de manoeuvre (9, 10, 11).

8. Installation selon l'une quelconque des revendications 5 à 7, caractérisée en ce que, dans le poste d'ouverture (1), le moyen de limitation de couple est un dispositif à mano-détendeur (16) réglant la pression pneumatique dans le vérin d'actionnement(9, 10, 11).

9. Installation selon l'une quelconque des revendications 5 à 7, caractérisée en ce que, dans le poste de refermeture (III), le moyen de limitation de couple comprend d'une part un dispositif à mano-détendeur (16) tel que celui du poste d'ouverture en vue de maintenir le couple en dessous d'une valeur déterminée en cours de fermeture et d'autre part un système formant clé dynamométrique (20) qui déclenche en fin de refermeture lorsque le couple dépasse ladite valeur déterminée.

10. Installation selon l'une quelconque des revendications 5 à 9, caractérisée en ce que, dans les différents postes, les ensembles (21) d'ouverture-détection de fuites-refermeture sont chacun déplaçables verticalement (23) à l'aide d'un mécanisme approprié, tel qu'un vérin pneumatique (22) solidaire de la superstructure de l'installation, entre une position de travail et une position de retrait permettant le transfert des bouteilles sur la ligne de transport.

11. Installation selon l'une quelconque des revendications 5 à 10, caractérisée en ce que dans le poste d'ouverture on prévoit complémentairement que le moyen de limitation de couple d'ouverture émette un signal d'analyse de couple qui est également pris en compte pour l'éjection de bouteille incorrecte.

12. Installation selon l'une quelconque des revendications 5 à 11, caractérisée en ce que dans le poste de refermeture on prévoit complémentairement que le moyen de limitation de couple de refermeture émette un signal d'analyse de couple qui est également pris en compte pour l'éjection de bouteille incorrecte.

13. ProcédEr selon la revendication 1, caractérisé en ce que, complémentairement au processus de contrôle du robinet à l'état ouvert, on effectue son contrôle à l'état fermé en perforant la capsule d'étanchéité sertie sur le nez de robinet à l'aide d'un poinçon creux formant trocart, puis en effectuant une analyse de la pression à l'intérieur du nez de robinet pour détecter l'état du siège de robinet, la perforation de capsule pouvant être réalisée soit avec un gros trou définitif pour l'usager soit avec un petit trou qui se referme à la sortie du poinçon et que conserve à la capsule les fonctions d'étanchéité et d'antivio lation.

## Patentansprüche

1. Verfahren für gleichzeitiger automatischer Kontrolle der Abdichtung und des guten Betriebes von Hähnen von Flaschen für komprimiertes oder verflüssigtes Gas, die in einer Reihe und mit dem eingekapselten Hahn im verschlossenen Zustand aus der Abfüllanlage herangeführt werden; dadurch gekennzeichnet, daß:
- in einer ersten Stufe (1) wird das Handrad des Hahnes um einen bestimmten Winkel (A) geöffnet, wobei durch Prüfung der Winkel- und Dynamik-Bedingungen des Öffnungsvorgangs eine etwaige Anomalie des Hahnes festgestelltwird,
- in einer zweiten Stufe (11) wird der Hahn, beispielsweise mit Hilfe eines Infrarot-Gerätes, auf Leckverluste untersucht; die Ergebnisse dieser Kontrolle werden ausgewertet,
- in einer dritten Stufe (111) wird das Handrad des Hahnes um den gleichen Winkel (-A) wie bei dem Öffnungsvorgang wiedergeschlossen, wobei durch Prüfung der Winkel-und Dynamik-Bedingungen des Schließvorgangs eine etwaige Anomalie des Hahnes festgestellt wird,
- in einer vierten Stufe (IV) werden die bei der ersten, zweiten und dritten Stufe gewonnenen Prüfwerte verarbeitet (PC), so daß man ein Endergebnis der Kontrolle erhält, aufgrund dessen eine einwandfreie Gasflasche auf dem Förderband weitergelassen oder aber eine nicht einwandfreie Flasche aus dem Förderband ausgeworfen wird (DR).

2. Verfahren gemäß dem Patentanspruch 1, dadurch gekennzeichnet, daß in der ersten Stufe bei Feststellung einer etwaigen Anomalie des Hahnes, wie beispielsweise einer Verklemmung beim Öffnen, die Prüfung derart durchgeführt wird, daß ein Signal zum Auswurf einer nicht einwandfreien Flasche erzeugt wird, wenn einerseits der Öffnungswinkel bei Null bleibt oder den erwähnten festgelegten Wert nicht erreicht und wenn andererseits das Öffnungsmoment einen vorgegebenen Wert übersteigt.

3. Verfahren gemäß dem Patentanspruch 1, dadurch gekennzeichnet, daß in der dritten Stufe bei Feststellung einer etwaigen Anomalie des Hahnes, wie beispielsweise einer Verklemmung in der Schließstellung, eines Durchdrehens des Hahnes oder eines sonstigen Schadens, die Prüfung derart durchgeführt wird, daß ein Signal zum Auswurf einer nicht einwandfreien Flasche erzeugt wird, wenn einerseits der Wiederschließwinkel den Wert des Öffnungswinkels nicht wieder erreicht und wenn andererseits über den gesamten Winkelbereich des Wiederverschließen des Handrades des Hahnes das Schließmoment einen vorgegebenen Wert übersteigt.

4. Verfahren gemäß der Patentansprüche 1 und 3, wieder dadurch gekennzeichnet, daß das Wiederschließmoment des Handrades des Hahnes derart eingestellt ist, daß bei den einzelnen Hähnen stets ein konstanter Endwert erreicht und dem Benutzer eine leichte Handhabung gestatten wird.

5. Anlage zur Durchführung des Verfahrens gemäß einem der Patentansprüche 1 bis 4, das einen Aufbau beinhaltet, durch den das Förderband durchläuft und in dem die einzelnen Bauteile befestigt sind, dadurch gekennzeichnet, daß sie enthält:
- ein Hahnöffnungsgerät (1), das das Handrad (V) um einen bestimmten Winkel (A) dreht und aus folgenden Einzelteilen besteht:
- eine Handradbetätigungsvorrichtung (4, 5, 6), mit Einspann- und Aufdrehwerkzeugen (17, 17', 17", 19, 19') sowie einem Drehantrieb (9, 10, 11),
- eine Vorrichtung (16) zur Begrenzung des Öffnungsmomentes,
- eine Vorrichtung zur Ermittlung des Drehwinkels (6, 7, 7', 8, 8'), die ein Winkelbestimmungssignal abgibt.
- ein Gerät zur Kontrolle der Abdichtung (11), das eine geeignete Lecksuchvorrichtung enthält, beispielsweise ein Infrarotanalysator, welches ein Abdichtungsprüfsignal abgibt.
- ein Gerät zum Wiederverschließen des Hahnes (111), das das Handrad in umgekehrter Drehrichtung um den gleichen Winkel wie bei dem Öffnungsvorgang dreht und folgende Einzelheiten enthält:
- eine Handradbetätigungsvorrichtung (4, 5, 6), mit Einspann- und Aufdrehwerkzeugen (17, 17', 17", 19, 19') sowie einen Drehantrieb (9, 10, 11),
- eine Vorrichtung (16, 20) zur Begrenzung des Wiederschließmomentes,
- eine Vorrichtung zur Erzeugung eines konstanten Endschließmomentes,
- eine Vorrichtung zur Ermittlung des Drehwinkels (6, 7, 7', 8, 8'), die ein Winkelbestimmungssignal abgibt.
- ein Gerät zum Auswurf nicht einwandfreier Flaschen (IV), mit einer Steuereinheit (PC), bei der die Prüfsignale von dem Hahnöffnungsgerät, dem Kontrollgerät und dem Wiederschließgerät eingehen und verarbeitet werden, so daß der Auswurf der nicht einwandfreien Flasche aus dem Förderband bewirkt wird, wenn ein beliebiges dieser Signale auf eine Leckstelle oder Anomalie im Hahn hinweist.

6. Anlage gemäß dem Patentanspruch 5, dadurch gekennzeichnet, daß die Betätigungsvorrichtungen (4, 5, 6) zum Öffnen und Wiederverschließen des Handrades (V) des Hahnes identisch sind oder mindestens eine ähnliche Beschaffenheit aufweisen.

7. Anlage gemäß einem der Patentansprüche 5 und 6, dadurch gekennzeichnet, daß die Betätigungsvorrichtung pneumatisch arbeitet und aus einem Schaft (4) besteht, der mit Spannbacken zum Einspannen und Aufdrehen des Handrades des Hahnes sowie mit einem einlappigen Nokken (6) und zwei mitwirkenden Rollen (7, 7') versehen ist, über die entsprechende Meldeventile zur Ermittlung des vorbestimmten Drehwinkels (A) betätigt werden, wobei den erwähnten Schaft ein Verlängerungsarm (5) sich anschließt, der mit einem pneumatischen Arbeitszylinder (9, 10, 11) verbunden ist.

8. Anlage gemäß irgendeinem der Patentansprüche 5 bis 7, dadurch gekennzeichnet, daß in dem Hahnöffnungsgerät (I) die Vorrichtung zur Begrenzung des Momentes aus einer Druckmindervorrichtung (16) besteht, die den Pneumatikdruck in dem Arbeitszylinder (9, 10, 11) regelt.

9. Anlage gemäß irgend einem der Patentansprüche 5 bis 7, dadurch gekennzeichnet, daß in dem Gerät zum Wiederverschließen (111) die Vorrichtung zur Begrenzung des Momentes einerseits aus einer Druckmindervorrichtung (16) von gleicher Art wie bei dem Hahnöffnungsgerät, um im Verlauf des Schließvorganges das Schließmoment unterhalb eines vorbestimmten Wertes zu halten, sowie andererseits aus einem System besteht, das einen Drehmomentschlüssel (20) bildet, der bei Beendigung des Schließvorgangs einklinkt, wenn das Schließmoment den erwähnten vorbestimmten Wert übersteigt.

10. Anlage gemäß irgend einem der Patentansprüche 5 bis 9, dadurch gekennzeichnet, daß bei den verschiedenen Geräten die jeweilige Einheiten (21) zum Öffnen, zur Lecksuche und zum Wiederverschließen mit Hilfe eines geeigneten Mechanismus, beispielsweise eines mit dem Oberbau der Anlage fest verbundenen pneumatischen Zylinders (22), zwischen einer Arbeitsstellung und einer Ruhestellung in senkrechter Richtung (23) versetzbar sind, um die Flaschen auf dem Förderband weiterzubefördern.

11. Anlage gemäß irgend einem der Patentansprüche 5 bis 10, dadurch gekennzeichnet, daß bei dem Öffnungsgerät zusätzlich vorgesehen wird, daß die Vorrichtung zur Begrenzung des Öffnungsmomentes ein Momentbestimmungssignal abgibt, das für Auswurf einer nicht einwandfreien Flasche gleichfalls berücksichtigt wird.

12. Anlage gemäß irgend einem der Patentansprüche 5 bis 11, dadurch gekennzeichnet, daß bei dem Schließgerät zusätzlich vorgesehen wird, daß die Vorrichtung zur Begrenzung des Schließmomentes ein Momentbestimmungssignal abgibt, das für Auswurf einer nicht einwandfreien Flasche gleichfalls berücksichtigt wird.

13. Verfahren gemäß dem Patentanspruch 1, dadurch gekennzeichnet, daß zusätzlich zum Vorgang der Kontrolle des Hahnes im geöffneten Zustand eine Kontrolle im geschlossenen Zustand vorgenommen wird, bei der mit Hilfe eines als Punktionsnadel ausgebildeten Hohldornes der auf-dem Hahnrüssel eingefaßte Dichtungsverschluß angestochen und anschließend der Innendruck im Hahnrüssel gemessen wird, um den Zustand der Hahnaufnahme festzustellen, wobei die Durchbohrung entweder als bleibende Groß- öffnung für den Benutzer oder als Feinbohrung durchgeführt werden kann, die nach Entnahme des Dornes wieder verschlossen wird, wobei der Dichtungsverschluß seine Eigenschaften als Abdichtung und Eingriffsschutz behält.

## Claims

1. Process for the simultaneous automatic checking of the leaktightness and correct operation of valves of compressed or liquefied gas bottles arriving in line and with the valve capped, the valve having been closed at the filling installation in that:
- in a first stage (I) the handwheel of the valve is opened by a determined angle (A), any anomaly in the valve being detected by analysis of the angular and dynamic conditions of opening,
- in a second stage (II) the valve is subjected to a leak detection operation, for example with the aid of an infrared system, and the results of the check are analysed,
- in a third stage (III) the handwheel of the valve is reclosed by the same angle (-A) as for the opening, any anomaly of the valve being detected by analysis of the angular and dynamic conditions of closing, and
- in a fourth stage (IV) the analysis data obtained in the first, second and third stages are processed (PC) in such a manner as to obtain a final check result in accordance with which a correct bottle is allowed to pass on the conveyor line or an incorrect bottle is ejected (DR) from the line.

2. Process according to Claim 1, characterized in that in the first stage, for the purpose of detecting any anomaly in the valve, such as jamming on opening, the analysis is made in such a manner that if on the one hand the opening angle remains zero or does not reach the said determined value, and if on the other hand the opening torque exceeds a predetermined value, a faulty bottle ejection signal is given.

3. Process according to Claim 1, characterized in that in the third stage, for the purpose of detecting any anomaly in the valve, such as jamming in the closing direction, a handwheel turning loose, or any other damage, the analysis is made in such a manner that if on the one hand the reclosing angle does not have the same value as the opening angle, and if on the other hand the reclosing torque exceeds a predetermined value over the entire angular reclosing range of the valve handwheel, a faulty bottle rejection signal is given.

4. Process according to one of Claims 1 and 3, characterized in that the valve handwheel reclosing torque is adjusted in such a manner as to obtain an end value which is always constant from one valve to another and which permits easy operation by the user.

5. Installation for carrying out the process according to any one of Claims 1 to 4, comprising a superstructure allowing the passage of the bottle conveyor and ensuring the support of the different components, this installation being characterized in that it comprises:
- a valve opening station (I) effecting the turning of the handwheel (V) by a determined angle (A), this station comprising:
- a handwheel operating device (4, 5, 6) provided with tightening and untighten- ing means (17, 17', 17", 19, 19') and a rotational drive means (9, 10, 11),
- an opening torque limiting means (16),
- a means defining the angle of rotation (6, 7, 7', 8, 8'), transmitting an angle analysis signal,
- a leaktightness checking station (II) comprising a suitable leak detection device, for example an infrared analyser, which gives a leaktightness analysis signal;
- a valve reclosing station (111) turning the handwheel in the opposite direction by the same angle as for the opening, this station comprising:
- a handwheel operating device (4, 5, 6) provided with tightening and untighten- ing means (17, 17', 17", 19, 19') and with rotational drive means (9, 10, 11).
- a reclosing torque limiting means (16, 20).
- a means of obtaining a constant final closure torque,
- a means defining the angle of rotation (6, 7, 7', 8, 8'), transmitting an angle analysis signal,
- a faulty bottle ejection station (IV) provided with a control device (PC) receiving and processing the analysis signals coming from the opening, checking and reclosing stations in such a manner as to effect the ejection of the faulty bottle from the conveyor line when any of these signals indicates a leak or an anomaly in the valve.

6. Installation according to Claim 5, characterized in that the operating devices (4, 5, 6) for opening and reclosing the handwheel (V) of the valve are identical or at least similar in nature.

7. Installation according to one of Claims 5 and 6, characterized in that the operating device is of the pneumatic type and comprises a body (4) provided with jaws for tightening and untighten- ing the valve handwheel and also with a single- lobed cam (6) cooperating with two rollers (7, 7') operating data valves for defining the predetermined angle of rotation (A), said body being extended by an arm (5) connected to a pneumatic operating jack (9, 10, 11).

8. Installation according to any one of Claims 5 to 7, characterized in that in the opening station (I) the torque limiting means is a pressure reducer device (16) regulating the pneumatic pressure in the operating jack (9, 10, 11).

9. Installation according to any one of Claims 5 to 7, characterized in that in the reclosing station (111) the torque limiting means comprises on the one hand a pressure reducing device (16) such as of the type provided in the opening station, for the purpose of keeping the torque below a determined value in the course of the closing, and on the other hand a system forming a torque wrench (20) which trips at the end of the reclosing when the torque exceeds said determined value.

10. Installation according to any one of Claims 5 to 9, characterized in that in the different stations the opening-leak detection-reclosing assemblies (21) are each displaceable vertically (23) with the aid of an appropriate mechanism, such as a pneumatic jack (22) fastened to the superstructure of the installation, between a working position and a withdrawn position permitting the transfer of bottles to the conveyor line.

11. Installation according to any one of Claims 5 to 10, characterized in that in the opening station provision is in addition made for the opening torque limiting means to transmit a torque analysis signal which is likewise taken into account for the ejection of faulty bottles.

12. Installation according to any one of Claims 5 to 11, characterized in that in the reclosing station provision is in addition made for the reclosing torque limiting means to transmit a torque analysis signal which is likewise taken into account for the ejection of faulty bottles.

13. Process according to Claim 1, characterized in that, additionally to the proceeding of checking the valve in the open state, it is checked in the closed state by perforating the sealing cap crimped over the valve nose with the aid of a hollow punch forming a trocar, and then making an analysis of the pressure inside the valve nose in order to detect the condition of the valve seat, the cap being perforated either with a large definitive hole for the user or with a small hole which recloses when the punch is withdrawn and which enables the cap to retain its effectiveness as a seal and a tamperproof closure.
